# EUROPÄISCHE PATENTSCHRIFT

(11) **EP 0 314 870 B1**
(45) Veröffentlichungstag und Bekanntmachung des Hinweises auf die Patenterteilung: **18.03.1992**
(21) Anmeldenummer: 88109510.3
(22) Anmeldetag: 15.06.1988
(51) Int. Cl.: F42B 14/02

(54) **Mit einem Führungsband versehenes drallstabilisiertes Trägergeschoss**
Spin-stabilized carrier missile equipped with a rotating band
Projectile porteur à stabilisation par rotation équipé d'une ceinture de rotation

(30) Priorität: 08.10.1987 DE 3734033
(43) Veröffentlichungstag der Anmeldung: 10.05.1989
(73) Patentinhaber: Rheinmetall GmbH, 40880 Ratingen (DE)
(72) Erfinder: Kruse, Heinz-Josef, Dr., D-4030 Ratingen 1 (DE); Karius, Klaus Dietmar, D-4053 Jüchen 5 (DE); Sippel, Achim, D-4030 Ratingen 1 (DE)

(56) Entgegenhaltungen:
- DE-C- 53 992
- FR-A- 1 245 379
- FR-A- 2 087 797
- US-A- 1 345 689
- US-A- 3 769 912
- Wehrtechnik 2/84 Seite 82

## Beschreibung

Die Erfindung betrifft ein mit einem Führungsband versehenes drallstabilisiertes Trägergeschoß, wie es im Oberbegriff des Patentanspruchs näher definiert ist. Ein solches Trägergeschoß ist z.B. aus der "Wehrtechnik" 2/84, Seite 82 bekannt.

Bei drallstabilisierten Geschossen erhalten die Geschosse zur Übertragung des Dralles Führungsbänder. Die Führungsbänder sind im Durchmesser so dimensioniert, daß sie sich beim Durchgang des Geschosses durch das Rohr in die Züge eindrücken.

Handelt es sich bei dem Geschoß um ein Trägergeschoß, welches im Inneren weitere Submunitionskörper enthält, so wird üblicherweise das Führungsband entweder auf dem Geschoßboden oder auf der Geschoßhülle angeordnet. Befindet sich das Führungsband auf dem Geschoßboden, so erfolgt die Drallübertragung zwischen Boden und Hülle in der Regel über eine Stift- oder Schraubverbindung. Die Schraubverbindung wurde bisher bei dickwandigen Hüllen verwendet. Aus Fertigungs- und Festigkeitsgründen hat die Stiftverbindung demgegenüber Vorteile bei dünnwandigen Hüllen. Um bei der Stiftverbindung eine sichere Drallübertragung zu gewährleisten, sind eine Vielzahl von Stiften über dem Umfang angeordnet. Dies bedingt eine relativ große Ausstoßladung zum Abscheren der Stifte bei Ausstoß der Submunitionskörper.

Sofern das Führungsband auf der Geschoßhülle angeordnet ist, ist eine relativ aufwendige radiale Stützkonstruktion der Hülle im Führungsbandbereich erforderlich. Anderenfalls wäre aufgrund der großen radialen Druckkräfte des Rohres auf das Führungsband die Dichtfunktion des Führungsbandes nicht gewährleistet. Besonders bei der Verwendung dünner Geschoßhüllen, bei denen üblicherweise das Verhältnis zwischen Wandstärke der Geschoßhülle zum Rohrkaliber < 0,05 ist, reagiert das Geschoß besonders empfindlich auf radialen Druck, da es an von der Geschoßgeometrie abhängigen Stellen zu großer Materialbeanspruchung kommen kann.

Der vorliegenden Erfindung liegt daher die Aufgabe zugrunde, ein Trägergeschoß der eingangs erwähnten Art anzugeben, bei dem einerseits die Drallübertragung zwischen Hülle und Boden entfällt und bei dem andererseits eine aufwendige Stützkonstruktion der Hülle im Führungsbandbereich nicht erforderlich ist.

Diese Aufgabe wird erfindungsgemäß durch die Merkmale des kennzeichnenden Teiles des Patentanspruchs 1 gelöst.

Der Erfindung liegt also der Gedanke zugrunde, das Führungsband auf Hülle und Boden zu verteilen, so daß eine direkte Drallübertragung in beide Geschoßkomponenten erfolgt. Durch eine den axialen Trägheitsverhältnissen entsprechende Führungsbandverteilung entfällt die bisher immer notwendige Drallübertragung zwischen Hülle und Boden. Die Verbindung zwischen Hülle und Boden kann daher ausstoßgerecht konstruiert werden (z. B. nur zwei anstatt bisher 8 Paßstifte) und so zu einer Minimierung der Geschoßbelastung beim Ausstoß beitragen.

Im folgenden wird anhand eines Ausführungsbeispiels und mit Hilfe von Figuren die Erfindung näher beschrieben.

Es zeigen:
- Fig. 1: ein Trägergeschoß mit einem auf dem Geschoßboden schematisch angedeuteten Führungsband und
- Fig. 2: den heckseitigen Teil eines Geschosses mit einem erfindungsgemäßen Führungsband.

In Fig. 1 ist mit 10 ein Trägergeschoß bezeichnet. Am heckseitigen Ende des Trägergeschosses 10 befindet sich ein Geschoßboden 11, der mit der Geschoßhülle 12 des Trägergeschosses 10 über Scherstifte 13 verbunden ist. Im Inneren des Trägergeschosses mögen sich Submunitionskörper befinden, wobei mit 15 der lediglich schematisch dargestellte heckseitige Submunitionskörper angedeutet ist. Das Führungsband 14 ist im Durchmesser so dimensioniert, daß es sich beim Durchgang des Geschosses durch das Rohr voll in die Züge eindrückt. Es überträgt über die Leistenführung der Züge den Drall auf den Geschoßboden 11 und über die Scherstifte 13 auf die Geschoßhülle 12.

Um eine sichere Drallübertragung zu gewährleisten, sind bei bekannten Trägergeschossen ca. 8 Scherstifte 13 erforderlich.

Erreicht das Trägergeschoß 10 ein vorgegebenes Zielgebiet, so werden die Submunitionsgeschosse 15 ausgestoßen, indem im bugseitigen Teil des Trägergeschosses 10 beispielsweise eine pyrotechnische Ladung gezündet wird, die die Submunitionsgeschosse 15 nach hinten drückt, so daß es bei einem ausreichend großen Druck zum Abscheren der Stifte 13 kommt.

In Fig. 2 ist wiederum mit 11 der Geschoßboden, mit 12 die Geschoßhülle, die über Scherstifte 13 miteinander verbunden sind und mit 15 ein Submunitionskörper bezeichnet. Das Führungsband setzt sich erfindungsgemäß aus zwei Teilführungsbändern 140 und 141 zusammen. Dabei ist das erste Teilführungsband 140 am Geschoßboden 11 angeordnet und das zweite Teilführungsband 141 auf der Geschoßhülle 12.

Das Führungsband bewirkt eine direkte Drallübertragung sowohl auf den Geschoßboden 11 als auf die Geschoßhülle 12. Es entfällt daher die üblicherweise notwendige Drallübertragung zwischen Hülle 12 und Boden 11. Damit kann gegenüber herkömmlichen Trägergeschossen 10 die Anzahl der Scherstifte verringert werden (z. B. sind u. U. nur zwei Stifte erforderlich) und demzufolge kann die erforderliche Ausstoßladung zum Abscheren der Stifte erheblich reduziert werden. Dies führt letztendlich zu einer beachtlichen Verminderung der Geschoßbelastung beim Ausstoß.

Als Führungsbandmaterial können bei den beiden Teilführungsbändern 40 und 41 verschiedene Materialien verwendet werden. Das auf dem Boden 11 befindliche Führungsband 140 könnte z. B. aus Kupfer und das auf der Hülle 12 befindliche Führungsband 141 aus Weicheisen gefertigt werden. Wie in Fig.2 schon dargestellt, besteht die Möglichkeit, das Teilführungsband 140 auf dem Boden 11 aufzuschrumpfen und das Teilführungsband 141 mit 3 Schweißstellen auf der Hülle 12 zu befestigen. Die exemplarisch aufgezeigten unterschiedlichen Materialien und Befestigungsarten werden gewählt, weil die Dünnwandigkeit der Hülle ein Aufschrumpfen des Teilführungsbandes 141 aus Kupfer nicht erlaubt und man statt dessen ein Weicheisenführungsband verwenden muß. Der Boden 11 dagegen gestattet dank der größeren Wandstärke das Aufschrumpfen eines Teilführungsbandes 140 aus Kupfer. Im allgemeinen ist Kupfer als Führungsbandmaterial vorzuziehen, weil es einen geringeren Rohrverschleiß bewirkt.

## Patentansprüche

1. Mit einem Führungsband (14) versehenes drallstabilisiertes Trägergeschoß (10), bei dem der Geschoßboden (11) mit einer separaten dünnen Geschoßhülle (12) verbunden ist, die teilweise den Geschoßboden überdeckt, **dadurch gekennzeichnet,** daß das Führungsband (140, 141) sich aus zwei Teilführungsbändern zusammensetzt, wobei das erste Teilführungsband (140) direkt auf dem Geschoßboden (11) und das zweite Teilführungsband (141) auf der den Geschoßboden (11) überdeckenden Teil der Geschoßhülle (12) angeordnet ist.

2. Mit einem Führungsband versehenes drallstabilisiertes Trägergeschoß nach Anspruch 1, **dadurch gekennzeichnet,** daß die beiden Teilführungsbänder (140, 141) aus unterschiedlichen Materialien bestehen.

## Claims

1. A spin-stabilised carrier projectile (10) provided with a guide ring (14) and in which the projectile base (11) is connected with, and partly covered by, a separate thin projectile casing (12), characterised by the fact that the guide ring (140,141) comprises two separate guide rings, the first ring (140) being located on the projectile base (11) itself and the second ring (141) being located on that part of the projectile casing (12) which covers the projectile base (11).

2. A spin stabilised carrier projectile provided with a guide ring in accordance with Claim 1, characterised by the fact that the two separate guide rings (140,141) comprise different materials.

## Revendications

1. Projectile porteur (10) stabilisé par rotation, pourvu d'une bande de guidage, dans lequel le fond (11) est relié à une enveloppe mince séparée (12) recouvrant partiellement le fond, caractérisé en ce que la bande de guidage se compose de deux bandes partielles (140,141), la première bande partielle (140) étant directement disposée sur le fond (11) du projectile et la deuxième bande partielle (141) sur la partie de l'enveloppe (12) recouvrant le fond (11).

2. Projectile porteur stabilisé par rotation, pourvu d'une bande de guidage selon la revendication 1, caractérisé en ce que les deux bandes partielles (140,141) sont constituées de matières différentes.
